# FASCICULE DE BREVET EUROPEEN

(11) **EP 0 923 771 B1**
(45) Date de publication et mention de la délivrance du brevet: **14.11.2001**
(21) Numéro de dépôt: 98909560.9
(22) Date de dépôt: 18.02.1998
(51) Int. Cl.: G09F 21/04, G09F 15/00

(54) **DISPOSITIF DE FIXATION ET D'ASSEMBLAGE D'AFFICHES SUR LES VEHICULES**
VORRICHTUNG ZUR BEFESTIGUNG UND VERBINDUNG VON PLAKATEN AUF KRAFTFAHRZEUGEN
DEVICE FOR FIXING AND ASSEMBLING POSTERS ON VEHICLES

(30) Priorité: 04.03.1997 FR 9702560
(43) Date de publication de la demande: 23.06.1999
(73) Titulaire: M.P. SERIGRAPHIE S.A., 75013 Paris (FR)
(72) Inventeur: Pieddeloup, Daniel, 94500 Champigny-sur-Marne (FR)
(74) Mandataire: Vidon, Patrice
(86) Numéro de dépôt international: FR9800313
(87) Numéro de publication internationale: WO9839761

(56) Documents cités:
- DE-U- 9 420 817
- FR-A- 2 237 558
- US-A- 5 507 109

## Description

La présente invention concerne un dispositif de reconstitution, au cours de l'accrochage sur la carrosserie d'un véhicule, d'une affiche découpée en bandes verticales imprimées partiellement (1,2,3).

Dans les procédés connus d'affichage non collé, le temps passé imposé par les dimensions de l'affiche et l'activité à déployer pour sa pose et sa dépose interdisent toute modification publicitaire au cours des déplacements des véhicules, dans le procédé de fixation par collage, indépendamment des risques de décollage par les intempéries, les opérations de collage et de décollage imposent un temps de travail important et une longue immobilisation des véhicules, d'autre part ces deux procédés interdisent le nettoyage des véhicules dans les stations de lavage.

On connait aussi par FR 2 237 558 un dispositif d'affichage sans collage par reconstitution d'affiches publicitaires ou autres, decoupées en bandes verticales et munies en haut et en bas de ressorts pouvant servir à les accrocher sur et à les tendre entre deux barres parallèles horizontales. Selon cette technique, les ressorts permettent aux bandes de s'écarter les unes des autres pour laisser passer le vent. Une telle technique présente l'inconvénient d'impliquer une déformation de l'image portée par l'affiche en cas de vent, et de nécessiter la réalisation des bandes en matériau très résistant.

Le dispositif suivant l'invention a pour objet de remédier à ces inconvénients en utilisant des affiches découpées en bandes verticales amovibles (1, 2, 3) permettant de les monter et les démonter, rapidement et sans outillage, ou de les échanger partiellement pour réaliser des panneaux publicitaires modifiés ou adaptés aux différentes langues utilisées dans les pays traversés.

Le dispositif d'affichage sans collage par reconstitution d'affiches publicitaires ou autres comprend des affiches publicitaires et deux barres parallèles, lesdites affiches publicitaires étant découpées en bandes verticales munies en haut et en bas, d'oeillets, ou de crochets, ou de pinces, ou d'autres moyens adoptés pouvant servir à les accrocher sur et à les tendre entre lesdites deux barres parallèles fixées horizontalement, en haut et en bas. Selon l'invention, ce dispositif est caractérisé en ce que chaque bande d'affiche comprend une surface imprimée et une surface verticale non imprimée et, étant accrochée auxdites barres parallèles, la surface imprimée de chacune d'elles recouvre ladite surface non-imprimée de la bande suivante.

Ces bandes d'affichage (1, 2, 3) en se recouvrant partiellement, dans le sens inverse du déplacement du véhicule, sur des marges latérales non imprimées (4), se protègent mutuellement contre les infiltrations de l'air entre elles et la carrosserie du véhicule, infiltrations qui pourraient provoquer des déformations du texte ou de l'image de l'affiche ou détériorer les bandes d'affichage. La marge (4) de la bande d'affichage (1) placée en tête du véhicule est glissée sous une plaque verticale de protection (6) fixée partiellement sur la carrosserie.

L'accrochage de ces bandes d'affichage s'effectue entre deux barres parallèles (7 et 8) fixées horizontalement, en haut et en bas, sur. la carrosserie du véhicule, et leur positionnement, prévu à cet effet sur les barres, permet de placer bord à bord les parties imprimées de ces bandes d'affichage et de reconstituer intégralement les images ou les textes imprimés sur les affiches.

Conformément à la figure 1 de la planche 1 de dessins, les bandes d'affichage (1, 2, 3,) comportent une surface Imprimée avec une marge verticale (4) sans impression destinées à être recouverte par la surface imprimée de la bande suivante, dans le sens inverse du déplacement du véhicule.

La marge (4) est réalisée à droite ou à gauche sur la bande, selon que les affiches sont prévues pour être accrochées sur les véhicules du coté de la chaussée ou du coté du trottoir. Pour être accrochées, les bandes d'affichage sont munies, en haut et en bas, à titre d'exemple, d'une série d'oeillets (5).

L'accrochage des bandes d'affichage s'effectue entre deux barres parallèles, la barre horizontale supérieure (7), munie, à titre d'exemple, d'une série de trous (9) et la barre horizontale inférieure (8) munie, également à titre d'exemple, d'une série de trous (9), l'emplacement de ces trous concorde avec l'emplacement des d'oeillets (5) positionnées sur les bandes d'affichage, suivant des intervalles calculés pour permettre aux surfaces imprimées de ces bandes d'être jointes bord à bord pour reconstituer l'affiche.

Le dispositif ainsi complété suivant la figure 1, la bande d'affichage (3) est accrochée, au moyen de crochets (10 ou 11) sur la barre supérieure (7), puis la bande d'affichage (2) est accrochée avec les mêmes moyens et sa surface imprimée vient recouvrir la marge (4) de la bande d'affichage (3), puis la bande d'affichage (1) est accrochée et sa surface imprimée vient recouvrir la marge (4) de la bande d'affichage (2).

Pour protéger la bande d'affichage (1) la marge (4) est glissée sous la partie non fixée de la plaque de protection (6).

Ainsi disposées, les bandes d'affichages sont ensuite raccordées sur la série de trous (9) positionnée sur la barre inférieure (8) au moyen de câbles de tension ou de produits similaires (12).

La plaque de protection peut être fixée sur la carrosserie de différentes façons, au moyen de bandes adhésives ou de rivets (procédés non représentés sur la figure 1 de la planche 1)

## Revendications

1. Dispositif d'affichage sans collage par reconstitution d'affiches publicitaires ou autres, ledit dispositif comprenant des affiches publicitaires et deux barres parallèles (7, 8), lesdites affiches publicitaires étant découpées en bandes verticales (1, 2, 3) munies, en haut et en bas, d'oeillets (5), ou de crochets, ou de pinces, ou autres moyens adaptés (10, 11, 12) pouvant servir à les accrocher sur et à les tendre entre lesdites deux barres parallèles fixées horizontalement, en haut et en bas, ledit dispositif étant **caractérisé en ce que** chaque bande d'affiche, comprenant une surface imprimée et une surface verticale non-imprimée (4) et étant accrochée auxdites barres parallèles, ladite surface imprimée de chacune d'elle recouvre ladite surface verticale non imprimée (4) de la bande suivante.

2. Dispositif selon la revendication 1 **caractérisé en ce qu'**il est prévu sur un véhicule, lesdites bandes de l'affiche se recouvrant partiellement, l'une sur l'autre, dans le sens inverse du déplacement du véhicule, afin de se protéger mutuellement contre la pénétration de l'air entre elles et la carrosserie du véhicule dans le but d'éviter les déformations des images et des textes imprimés ou les détériorations des bandes de l'affiche que les turbulences de l'air provoqueraient.

3. Dispositif suivant la revendication 2, **caractérisé en ce que** la bande de l'affiche (1), placée en tête du véhicule, est protégée contre la pénétration de l'air entre elle et la carrosserie du véhicule, au moyen d'une plaque de protection (6) fixée verticalement sur la carrosserie.

4. Dispositif suivant la revendication 3, **caractérisé en ce que** la plaque de protection (6) est fixée verticalement et partiellement sur la carrosserie du véhicule de manière à permettre de glisser, sous la partie non fixée de la plaque, la surface non imprimée (4) de la bande de l'affiche (1) placée en tête du véhicule.

## Patentansprüche

1. Vorrichtung zum klebefreien Anbringen von Plakaten, durch Wiederherstellung von Werbeplakaten oder von anderen Plakaten; wobei die Vorrichtung Werbeplakate und zwei parallele Stangen (7, 8) umfasst, wobei die Werbeplakate in senkrechte Bahnen (1, 2, 3) aufgeteilt sind, die oben und unten mit Ösen (5) oder Haken oder Klammem oder mit anderen passenden Mitteln (10, 11, 12) versehen sind, mit denen sie an den zwei horizontal oben und unten befestigten parallelen Stangen angehängt und zwischen diese gespannt werden können; **dadurch gekennzeichnet, dass** jede der Plakatbahnen, die eine bedruckte Fläche und eine vertikale, nicht bedruckte Fläche (4) umfasst und an die parallelen Stangen angehängt ist, wobei die bedruckte Fläche einer jeden Bahn die nicht bedruckte vertikale Fläche (4) der nachfolgenden Bahn bedeckt.

2. Vorrichtung nach Anspruch 1, **dadurch gekennzeichnet, dass** sie für das Anbringen auf ein Fahrzeug vorgesehen ist, wobei sich die Bahnen des Plakats in umgekehrter Fahrtrichtung teilweise gegenseitig überdecken, um sich gegenseitig gegen das Eindringen von Luft zwischen ihnen und der Fahrzeugkarosserie zu schützen, um eine Verzerrung der aufgedruckten Bilder und Texte oder eine Beschädigung der Plakatbahnen durch Luftverwirbelungen zu verhindern.

3. Vorrichtung nach Anspruch 2, **dadurch gekennzeichnet, dass** die am vorderen Teil des Fahrzeugs angebrachte Plakatbahn (1) gegen das Eindringen von Luft zwischen ihr und der Karosserie mit Hilfe einer vertikal an der Karosserie angebrachten Schutzplatte (6) geschützt ist.

4. Vorrichtung nach Anspruch 3, **dadurch gekennzeichnet, dass** die Schutzplatte (6) vertikal und teilweise an der Karosserie befestigt ist, so dass die nicht bedruckte Fläche (4) der am vorderen Teil des Fahrzeugs angebrachten Plakatbahn (1) unter den nicht befestigten Teil der Platte geschoben werden kann.

## Claims

1. Adhesive-free system for the display by reconstruction of advertising or other placards, the said system comprising advertising placards and two parallel bars (7, 8), the said advertising placards being cut into vertical strips (1, 2, 3) having, at the top and bottom, eyelets (5) or hooks or clips or other suitable means (10, 11, 12) capable of securing them to and tensioning them between the said two parallel bars fixed horizontally, at the top and bottom, the said system being **characterized in that** each placard strip, comprising a printed surface and a vertical non-printed surface (4) and being secured to the said parallel bars, the said printed surface of each of these covers the said non-printed vertical surface (4) of the next strip.

2. System according to Claim 1, **characterized in that** it is located on a vehicle, the said strips of the placard overlapping each other in the opposite direction to the direction of travel of the vehicle, in order to protect each other against the penetration of air between them and the bodywork of the vehicle in order to prevent deformation of the images and texts printed or deterioration of the strips of the placard which air turbulence would cause.

3. System according to Claim 2, **characterized in that** that strip of the placard (1) which is placed at the front of the vehicle is protected from the penetration of air between it and the bodywork of the vehicle by means of a protective plate (6) fixed vertically to the bodywork.

4. Device according to Claim 3, **characterized in that** the protective plate (6) is fixed vertically and partially to the bodywork of the vehicle in such a way that the non-printed surface (4) of that strip of the placard (1) which is placed at the front of the vehicle can be slid beneath the non-fixed part of the plate.
